# EUROPÄISCHE PATENTSCHRIFT

(11) **EP 0 453 596 B1**
(45) Veröffentlichungstag und Bekanntmachung des Hinweises auf die Patenterteilung: **22.03.1995**
(21) Anmeldenummer: 90107825.3
(22) Anmeldetag: 25.04.1990
(51) Int. Cl.: H01H 1/50, H01H 37/04, H01H 37/54

(54) **Temperaturschalter**
Temperature switch
Commutateur à température

(43) Veröffentlichungstag der Anmeldung: 30.10.1991
(73) Patentinhaber: Hofsäss, Ulrika, D-75181 Pforzheim (DE); Hofsäss, Marcel Peter, D-75181 Pforzheim (DE); Hofsäss, Denise Petra, D-75175 Pforzheim (DE); Hofsäss, Henrik Peter, D-48149 Münster (DE); Hofsäss, Carola Rika, D-75181 Pforzheim (DE); Hofsäss, Benjamin Michael, D-75181 Pforzheim (DE)
(72) Erfinder: Hofsäss, Ulrika, D-75181 Pforzheim (DE); Hofsäss, Marcel Peter, D-75181 Pforzheim (DE); Hofsäss, Denise Petra, D-75175 Pforzheim (DE); Hofsäss, Henrik Peter, D-48149 Münster (DE); Hofsäss, Carola Rika, D-75181 Pforzheim (DE); Hofsäss, Benjamin Michael, D-75181 Pforzheim (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 2 113 388
- DE-A- 3 122 899
- DE-U- 8 617 033
- DE-U- 8 703 049
- US-A- 4 862 133

## Beschreibung

Die Erfindung betrifft einen Temperaturschalter nach dem Oberbegriff des Anspruchs 1.

Es werden in erhöhtem Maße selbsthaltende Temperaturschalter bzw. -wächter verlangt. Es handelt sich hierbei um Temperaturschalter, bei denen zwischen den stationären Kontaktteilen ein hochohmiges wärmeerzeugendes Element angeordnet ist, das bei Öffnungsstellung des Schalters durch die anliegende Spannung und den hierdurch bedingten Stromfluß durch das Element Wärme erzeugt, die die Bimetallfeder in Hochtemperatur und damit den Schalter in Offenstellung hält. Um diese hochohmige Brücke vorzusehen, wurden an herkömmlichen Schaltern zusätzliche separate Widerstände wie Dick- bzw. Dünnschichtwiderstände oder aber keramische PTC-Plättchen vorgesehen. Widerstandselemente mit im wesentlichen temperaturunabhängigem Widerstand, wie die genannten Dünn- bzw. Dickschichtwiderstände, sind insofern nachteilig, als sie eine hohe Wärmeleistung erzeugen müssen, damit sie nach Öffnen des Schalters dauerhaft durch die Wärmeerzeugung diesen offenhalten können. Demgegenüber wiesen PTC-Plättchen den Vorteil auf, daß sie bei der durch einen Schaden am zu überwachenden Gerät bewirkten Öffnungstemperatur des Schalters einen hohen Widerstand haben, damit nur einen geringen Stromfluß und geringe Wärmeerzeugung erlauben, während bei Abkühlen des Gerätes der Stromfluß und ihre Wärmeerzeugung sich erhöht, wobei ein Gleichgewichtszustand derart eingestellt ist, daß ohne Zufuhr äußerer Wärme der Widerstand selbst das Bimetallelement in seiner Hochtemperaturstellung auch bei niederen Temperaturen halten kann. Herkömmliche PTC-Plättchen aus Keramik sind empfindlich und insbesondere leicht zerbrechlich, so daß sie leicht beschädigt werden können. Auch sind sie relativ teuer und ihr Einsatz, insbesondere ihre elektrische Kontaktierung, ist kompliziert. Darüber hinaus müssen sämtliche bekannten Überbrückungswiderstände bei den bekannten Schaltern als Zusatzteile vorgesehen werden, da die Plättchen eine notwendigerweise plattenförmige Quadergestalt haben.

Aus der DE-OS 21 13 388 ist ein derartiger gattungsgemäßer Temperaturschalter bekannt, bei dem von einer Öffnungsseite her in ein Gehäuse stationäre Anschlußkontakte ragen, deren einer eine Bimetallfeder mit einem beweglichen Kontakt trägt, der mit dem stationären Gegenkontakt in elektrisch leitende Verbindung treten bzw. diese öffnen kann. Die beiden stationären Kontaktteile werden durch ein Keramik-PTC-Element auf Abstand gehalten, mit dem sie gegebenenfalls unter Zwischenschaltung einer Feder zwischen den Wänden des Gehäuses eingeklemmt sind, das sämtliche Teile umgibt. Da das Gehäuse ein Metallgehäuse ist, ist zumindestens eines der Kontaktteile gegen dieses durch ein zusätzliches Kunststoffglied isoliert.

Die Einführöffnung der stationären Kontaktteile ist durch eine Abdichtmasse verschlossen. Nachteilig bei diesem Stand der Technik ist insbesondere auch, daß keine automatische Herstellung, d.h. kein automatisches Zusammenfügen sämtlicher Teile möglich ist, da zumindestens die stationären Kontaktteile und das PTC-Element vor dem klemmenden Einbringen in das Gehäuse lose, lockere Teile sind, die nicht miteinander verbunden sind und nicht aneinander gehalten sind. Darüber hinaus muß die Schalteinheit notwendigerweise von dem als Halteteil wirkenden Gehäuse umgeben sein. Schließlich ist als zusätzlicher Schritt das Abdichten durch die Abdichtmasse erforderlich. Darüber hinaus gelten gerade hier die vorgenannten Nachteile der PTC-Keramik.

Aus der US-A-4 862 133 ist ein Temperaturschalter bekannt, der ein Tragteil aus elektrisch leitfähigem Kunststoff aufweist. Mit diesem sind an gegenüberliegenden Stirnseiten durch Ösen stationäre Anschlußteile verbunden, wobei die Klammern bzw. Ösen an der den Anschlußteilen gegenüberliegenden Seite mit zusätzlich zu den Anschlußteilen vorhandenen Kontaktteilen mechanisch und elektrisch verbunden sind. Ein bewegliches Kontaktteil ragt unter den stationären Gegenkontakt. Auf der diesem abgewandten Seite des beweglichen Kontaktteils liegt auf dem Kunststoffteil eine separate Bimetallscheibe auf, die durch Schalten den beweglichen Kontakt gegen den stationären Kontakt drückt bzw. diesen, da er federgelagert ist, bei Zurückspringen freigibt, so daß die niederohmige Verbindung dann geöffnet wird.

Der Erfindung liegt daher die Aufgabe zugrunde, unter Vermeidung der vorgenannten Nachteile einen gattungsgemäßen Temperaturschalter zu schaffen, der zuverlässig und preiswert, weil vollautomatisierbar herstellbar ist.

Erfindungsgemäß wird die genannte Aufgabe bei einem Temperaturschalter der eingangs genannten Art durch die kennzeichnenden Merkmale des Anspruchs 1 gelöst.

Bei bekannten Temperaturschaltern sind in der Regel die beiden stationären Kontakte voneinander isolierende Teile vorgesehen, die aus einem funktionellen geformten Teil bestehen, welches bisher in der Regel aus Luroplast oder anderen Werkstoffen gewählt wurde. Die Erfindung sieht vor, diese konstruktiven Teile, die entweder die stationären Kontaktteile auf Abstand halten oder diese halten, indem sie diese beispielsweise umfassen, um diese herumgespritzt sind oder dergleichen, durch ein Spritzformteil aus Kunststoff zu ersetzen, welches selbst einen endlichen, wenn auch relativ hohen Widerstand aufweist, der vorzugsweise einen positiven Temperaturkoeffizienten hat. Hierdurch wird das entsprechende konstruktive Teil des Temperaturschalters als solches durch ein entsprechendes Teil mit dem endlichen Widerstand ersetzt, das im übrigen die gleiche mechanisch-konstruktive Funktion erfüllt, so daß zur Bildung der hochohmigen Brücke zwischen den stationären Kontaktteilen kein weiteres zusätzliches Teil erforderlich ist, wie dies beim Stande der Technik der Fall ist, wo diese Teile dann auch separat an den stationären Kontaktteilen festgelegt und mit diesen kontaktiert werden müssen. Der so durch das Spritzformteil gebildete Haltewiderstand bewirkt daher eine Selbststabilisierung bei geöffnetem Schaltkontakt. Das erfindungsgemäße hochohmige Spritzformteil kann im wesentlichen mit den gleichen Kosten hergestellt werden wie das Teil, das es ersetzt, so daß ohne erhöhte Kosten, wie sie bei den bisher bekannten selbsthaltenden Temperaturschaltern anfallen, ein selbsthaltender Temperaturschalter geschaffen werden kann.

Eine äußerst bevorzugte Ausgestaltung zeichnet sich dadurch aus, daß mindestens ein Anschlußteil zum Anschluß des Schalters an eine externe Spannungsquelle durch das Spritzformteil umspritzt ist. Hierdurch ergibt sich der Vorteil einer besseren Kontaktgabe.

Ebenfalls bevorzugte Ausbildungen des erfindungsgemäßen Temperaturschalters zeichnen sich dadurch aus, daß zumindestens eines der stationären Kontaktteile durch das Spritzformteil umspritzt und durch dieses gehalten ist und insbesondere daß beide stationären Kontaktteile vom Spritzformteil umspritzt und durch dieses gehalten sind.

In bevorzugter Ausgestaltung ist weiterhin vorgesehen, daß das Spritzformteil einen Thermoplasten aufweist, wobei insbesondere vorgesehen sein kann, daß das Spritzformteil aus einem mit leitfähigem Material dotierten, gegebenenfalls glasfaserverstärkten, vorzugsweise Kunststoff, mit hohem Kristallinitätsgrad besteht. Der Kunststoff kann vorzugsweise Polyphenylensulfid, -oxid, Polyethylen oder PE-Verbindungen oder dergleichen sein. Das leitfähige Material kann Kohlenstoff, wie Leitfähigkeitsruß, Graphit, Kohlenstoffasern oder aber ein nicht oder schlecht oxidierendes Metall sein. Das Formteil kann aus selbst- oder intrinsisch leitendem Polymer, wie Polypyrrol, einem Charge-Transferkomplex auf der Basis von TCNQ oder dergleichen bestehen, wobei vorzugsweise Material mit bevorzugten Leitfähigkeitseinrichtungen eingesetzt wird, so daß die Leitfähigkeit bzw. der Widerstand des Spritzformteils in unterschiedlichen Richtungen in gar gewünschter Weise unterschiedlich ausgebildet werden kann. Als besonders geeignet haben sich die glasfaserverstärkten teilkristallinen Polyphenylensulfid-Formmassen (PPS) Tedar KUI-9553 bis KUI-9555 der Bayer AG, Leverkusen, herausgestellt.

Eine weitere bevorzugte Ausgestaltung sieht vor, daß das Spritzformteil ein die Kontakt- und Schaltteile aufnehmendes Gehäuse als Deckel verschließt.

Weitere Vorteile und Merkmale der Erfindung ergeben sich aus den Ansprüchen und aus der nachfolgenden Beschreibung, in der ein Ausführungsbeispiel der Erfindung unter Bezugnahme auf die Zeichnung im einzelnen erläutert ist. Dabei zeigt die einzige Figur:
eine bevorzugte Ausführungsform eines erfindungsgemäßen Schalters im Längsschnitt.

Der erfindungsgemäß ausgestaltete Temperaturschalter 1 weist ein Gehäuse 2 auf, das im dargestellten Ausführungsbeispiel zur Verbesserung der Wärmeübertragung in das Innere des Gehäuses aus Metall ausgebildet ist; stattdessen kann das Gehäuse auch aus Kunststoff ausgebildet sein, der ggf. zumindestens wärmeleitend dotiert ist. Im Gehäuse 2 ist ein Halteteil 3 angeordnet, das nicht aus Metall besteht, sondern ein Kunststoffspritzteil aus hochtemperaturbeständigem Kunststoff, insbesondere Thermoplast, sein kann. Das Teil 3 nimmt in mit Abstand zueinander gegenüberliegend angeordneten Nuten stationäre Kontaktteile 4, 6 auf, zwischen denen ein Kunststoffspritzteil 7 aus hochtemperaturbeständigem Thermoplast angeordnet ist, das die beiden stationären Kontakte 4, 6 mechanisch auf Abstand zueinander hält. Das Kunststoffspritzteil 7 weist eine geringe, aber endliche elektrische Leitfähigkeit auf, es ist hochohmig mit einem endlichen Widerstand. Fest mit dem stationären Kontaktteil 6 ist eine Bimetallfeder 8 verbunden, beispielsweise am Kontaktteil 6 festgelötet, die an ihrem freien Ende (bei 9) ein bewegliches Kontaktglied 11 trägt, welches in einer Schließstellung einen niederohmigen Kontakt zwischen den stationären Kontaktteilen 4, 6 über die Bimetallfeder 8 herstellt und in einer (nicht dargestellten) Öffnungsstellung diesen niederohmigen Kontakt öffnet.

Das Kunststoffspritzteil 7 weist eine positive Temperaturcharakteristik des elektrischen Widerstands auf.

Bei dem dargestellten Temperaturschalter handelt es sich um einen sogenannten selbsthaltenden Temperaturschalter, wie er zur Überwachung elektrischer Geräte, wie von Transformatoren oder dergleichen, gegenüber Temperatur eingesetzt wird.

Bei normaler tiefer Temperatur befindet sich der Schalter 1 in seiner dargestellten Schließstellung, so daß von einem der stationären Kontaktteile 4, 6 ein elektrischer Strom zum anderen Kontaktteil und durch das zu überwachende Gerät, wie beispielsweise die primärwindung eines Transformators, fließen kann, ohne daß im erfindungsgemäßen Schalter dem Strom ein merklicher Widerstand entgegengesetzt wird, da die den Hauptstromweg bildenden elektrischen Teile einen geringen spezifischen Widerstand haben. Hält hier nun das zu überwachende Gerät aus irgendeinem Grunde, so steigt die Temperatur im Schalter 1 über eine dem Bimetallelement 8 vorgegebene Schalttemperatur an, so daß dieses dann das Kontaktglied 11 vom stationären Kontakt 4 abhebt und damit den niederohmigen Stromweg über es selbst und das Kontaktglied 11 zwischen den stationären Kontaktteilen 4, 6 unterbricht. Da das Spritzteil 7 einen endlichen, wenn auch relativ hohen Widerstand hat, fließt immer noch ein geringer Strom zwischen den stationären Kontaktteilen 4, 6 über das Spritzteil 7 auch bei Öffnungsstellung des Kontaktglieds und des Bimetallelements 8. Aufgrund des Widerstandes des Spritzteils 7 wird beim Stromfluß durch dieses Wärme erzeugt, welche zur Aufrechterhaltung der Öffnungsstellung des Bimetallelements 8 und des Kontaktglieds 11 ausreicht, auch wenn das zu überwachende Gerät aufgrund der Öffnungsstellung von Bimetallelement 8 und Kontaktglied 11 sich wieder abkühlt. Die Schließstellung kann erst wieder dadurch erreicht werden, indem die Kontakte 4, 6 von der Spannungsquelle getrennt werden, so daß auch über das Spritzteil 7 kein Stromfluß mehr stattfinden kann, damit keine Wärme mehr erzeugt werden kann, so daß die Temperatur die Rückschalttemperatur des Bimetallelements 8 wieder unterscheiden kann und dieses damit wieder in seine Schließstellung zurückgelangen kann.

Es ist besonders vorteilhaft, wenn das Spritzformteil 7 einen positiven Temperaturkoeffizienten des elektrischen Widerstandes aufweist, so daß es bei hohen Temperaturen nur einen geringen Stromfluß gestattet, so daß unmittelbar nach dem Öffnen des Schaltkontakts aufgrund von hoher Temperatur nicht der Stromfluß durch das Spritzformteil 7 noch zu einer weiteren übermäßigen Temperaturerhöhung im zu überwachenden Teil führt, sondern das Spritzformteil 7 erst selbst einen höheren Stromfluß zuläßt und damit eine größere, zur Aufrechterhaltung der Öffnungsstelle notwendige Wärmemenge erzeugt, wenn sich das zu überwachende Teil aufgrund der Stromunterbrechung weiter abkühlt. Mit dem erfindungsgemäßen selbsthaltenden Schalter soll, wie dies bei solchen Schaltern der Fall ist, ein Takten des Schalters durch dauerndes Öffnen und Schließen des Stromkreises bei einem defekten Gerät vermieden werden und vielmehr in einem solchen Falle das Gerät dauerhaft stromlos gehalten werden.

## Patentansprüche

1. Temperaturschalter mit stationären Kontaktteilen (4, 6), wobei eine Bimetallfeder (8) fest mit einem stationären Kontaktteil (6) verbunden ist und die Bimetallfeder (8) an ihrem freien Ende (9) ein bewegliches Kontaktglied (11) aufweist, welches in einer Schließstellung einen niederohmigen elektrischen Kontakt zwischen den stationären Kontaktteilen (4, 6) herstellt und in einer Öffnungsstellung diesen Kontakt öffnet, dadurch gekennzeichnet, daß zwischen den Kontaktteilen (4, 6) ein hochohmiges Kunststoffspritzteil (7) aus hochtemperaturbeständigem Thermoplast angeordnet ist, das die beiden stationären Kontaktteile (4, 6) mechanisch auf Abstand hält, und daß die Kontaktteile (4, 6) von einem hochtemperaturbeständigen Kunststoffteil (3) in mit Abstand zueinander einander gegenüberliegend angeordneten Nuten aufgenommen sind.

2. Schalter nach Anspruch 1, dadurch gekennzeichnet, daß das Spritzformteil (7) einen positiven Temperaturkoeffizienten des elektrischen Widerstandes aufweist.

3. Schalter nach Anspruch 1 oder 2, dadurch gekennzeichnet, daß mindestens ein Anschlußteil zum Anschluß des Schalters an eine externe Spannungsquelle durch das Spritzformteil umspritzt ist.

4. Schalter nach einem der Ansprüche 1 bis 3, dadurch gekennzeichnet, daß zumindestens eines der stationären Kontaktteile (4, 6) durch das Spritzformteil umspritzt und durch dieses gehalten ist.

5. Schalter nach Anspruch 4, dadurch gekennzeichnet, daß beide stationären Kontaktteile (4, 6) vom Spritzformteil (7) umspritzt und durch dieses gehalten sind.

6. Schalter nach einem der Ansprüche 1 bis 5, dadurch gekennzeichnet, daß das Spritzformteil einen Thermoplasten aufweist.

7. Schalter nach einem der Ansprüche 1 bis 6, dadurch gekennzeichnet, daß das Spritzformteil (7) aus einem mit leitfähigem Material dotierten Kunststoff besteht.

8. Schalter nach Anspruch 7, dadurch gekennzeichnet, daß das leitfähige Material Kohlenstoff ist.

9. Schalter nach einem der vorangehenden Ansprüche, dadurch gekennzeichnet, daß das Spritzformteil ein die Kontakt- und Schaltteile (4, 6, 8, 11, 13, 14) aufnehmendes Gehäuse (2) als Deckel verschließt.

## Claims

1. Temperature switch with stationary contact parts (4, 6), a bimetallic spring (8) being firmly connected to a stationary contact part (6) and the bimetallic spring (8) has on its free end (9) a movable contact member (11), which in a closed position produces a low-impedance, electrical contact between the stationary contact parts (4, 6) and in an open position opens said contact, characterized in that between the contact parts (4, 6) there is a high-impedance plastic injection moulding (7) of high temperature-resistant thermoplastic material, which keeps mechanically spaced the two stationary contact parts (4, 6) and the latter are received by a high temperature-resistant plastics part (3) in spaced facing grooves.

2. Switch according to claim 1, characterized in that the injection moulding (7) has a positive temperature coefficient of the electrical resistance.

3. Switch according to claim 1 or 2, characterized in that the injection moulding is moulded round at least one connecting part for connecting the switch to an external power supply.

4. Switch according to one of the claims 1 to 3, characterized in that the plastic moulding is moulded round at least one of the stationary contact parts (4, 6) and the latter are held by it.

5. Switch according to claim 4, characterized in that the injection moulding (7) is moulded round the two stationary contact parts (4, 6) and the latter are held by it.

6. Switch according to one of the claims 1 to 5, characterized in that the injection moulding has a thermoplastic material.

7. Switch according to one of the claims 1 to 6, characterized in that the injection moulding (7) comprises a plastics material doped with conductive material.

8. Switch according to claim 7, characterized in that the conductive material is carbon.

9. Switch according to any one of the preceding claims, characterized in that the injection moulding closes as a cover a casing (2) receiving the contact and switching parts (4, 6, 8, 11, 13, 14).

## Revendications

1. Interrupteur thermique à pièces de contact immobiles (4,6), dans lequel un ressort bimétallique (8) est solidarisé à une pièce de contact (6) fixe et présente à son extrémité libre (9) un élément de contact mobile (11) qui établit en position de fermeture un contact électrique de basse impédance entre les pièces de contact immobiles (4,6) et coupe ce contact en position d'ouverture, caractérisé en ce qu'une pièce en matière plastique moulée par injection, de haute impédance, réalisée en matière thermoplastique de haute résistance thermique est montée entre les pièces de contact (4,6) maintenant celles-ci mécaniquement à distance, et en ce que les deux pièces de contact immobiles (4,6) sont logées dans une pièce en matière plastique de haute résistance thermique, montées dans des fentes conformées disposées en regard et à distance l'une de l'autre.

2. Interrupteur selon la revendication 1, caractérisé en ce que la pièce moulée par injection (7) présente un coefficient de température de résistance électrique positif.

3. Interrupteur selon l'une quelconque des revendications 1 ou 2, caractérisé en ce qu'au moins une élément de branchement pour le branchement de l'interrupteur à une source de tension externe est encastré dans la pièce moulée par injection.

4. Interrupteur selon l'une quelconque des revendications 1 à 3, caractérisé en ce qu'au moins une des pièces de contact immobiles (4,6) est encastrée dans la pièce moulée par injection et maintenue par celle-ci.

5. Interrupteur selon la revendication 4, caractérisé en ce que les deux pièces de contact immobiles (4,6) sont encastrées dans la pièce moulée par injection (7) et maintenues par celle-ci.

6. Interrupteur selon l'une quelconque des revendications 1 à 5, caractérisé en ce que la pièce moulée par injection est formée dans une matière thermoplastique.

7. Interrupteur selon l'une quelconque des revendications 1 à 6, caractérisé en ce que la pièce moulée par injection (7) est constituée d'une matière plastique avec un insert en matériau conducteur.

8. Interrupteur selon la revendication 7, caractérisé en ce que le matériau conducteur est du carbone.

9. Interrupteur selon l'une quelconque des revendications précédentes, caractérisé en ce que la pièce moulée par injection ferme comme un couvercle le carter (2) dans lequel sont logées les pièces de contact et de commutation (4,6,8,11,13,14).
